# EUROPÄISCHE PATENTSCHRIFT

(11) **EP 0 204 852 B1**
(45) Veröffentlichungstag und Bekanntmachung des Hinweises auf die Patenterteilung: **26.02.1992**
(21) Anmeldenummer: 85107123.3
(22) Anmeldetag: 10.06.1985
(51) Int. Cl.: B28B 23/00, E04C 5/04

(54) **Verfahren zum Bewehren von Betonplatten sowie Vorrichtung zur Durchführung des Verfahrens**
Method for reinforcing concrete panels and device for performing this method
Procédé pour armer des plaques de béton et dispositif pour la mise en oeuvre du procédé

(43) Veröffentlichungstag der Anmeldung: 17.12.1986
(73) Patentinhaber: Bittlmayer, Hugo, D-91795 Dollnstein (DE)
(72) Erfinder: Bittlmayer, Hugo, D-91795 Dollnstein (DE)
(74) Vertreter: Melzer, Wolfgang, Dipl.-Ing.

(56) Entgegenhaltungen:
- CH-A- 488 521
- CH-A- 497 214
- DE-A- 1 484 234
- FR-A- 1 215 087
- FR-A- 2 256 810
- LU-A- 44 653
- US-A- 4 098 562

## Beschreibung

Die Erfindung betrifft ein Verfahren zum Bewehren von Betonplatten gemäß dem Oberbegriff des Anspruchs 1 sowie eine Vorrichtung zur Durchführung des Verfahrens gemäß dem Oberbegriff des Anspruchs 8.

Die Herstellung von Betonplatten als Fertigteile hat zunehmende Bedeutung erfahren. Es sind bereits Verfahren und Vorrichtungen bekanntgeworden, mit denen Betonplatten unterschiedlicher Abmessungen und mit hoher Taktgeschwindigkeit gefertigt werden können.

Betonplatten oder andere Betonfertigteile dieser Art werden im allgemeinen mit Bewehrungen versehen. Diese Bewehrungen werden zunächst nach statischen Erfordernissen berechnet und gefertigt und werden dann in die Platten-Fertigungsvorrichtung eingeführt, in die dann flüssiger Beton eingegossen und verdichtet wird. Bei der Fertigung solcher Bewehrungen sind zur Zeit zwei Vorgehensweisen üblich. Bei der einen, von der hier ausgegangen wird, wird aus einem Lagervorrat von Drahtstäben vor Ort, das ist am Plattenfertigungsort, und von Hand die Bewehrung nach den statischen Erfordernissen einer zu fertigenden Betonplatte hergestellt, wobei an den Kreuzungspunkten mechanisch durch Klammern oder in anderer Weise durch Verschweißen Verbindungen hergestellt werden, so daß eine mattenartige Bewehrung entsteht. Nachteilig bei dieser Vorgehensweise ist, daß aufgrund der Handfertigung die Fertigungsgeschwindigkeit im Vergleich zur Taktgeschwindigkeit bei der Herstellung der Betonplatten selbst außerordentlich niedrig ist. Die Fertigungsgeschwindigkeit hängt dabei auch sehr wesentlich davon ab, ob die Bewehrung vergleichsweise gleichmäßige Struktur besitzt oder nicht. Wenn beispielsweise zahlreiche Ausbrüche oder Durchbrüche in der zu fertigenden Betonplatte vorzusehen sind, hat die Bewehrung relativ komplizierten Aufbau. Damit mit der Taktgeschwindigkeit der Herstellung der Betonplatten selbst schrittgehalten werden kann, sind daher mehrere Arbeitsplätze erforderlich, an denen gleichzeitig gearbeitet werden muß. Trotzdem kann es zu erheblichen Totzeiten kommen, nämlich insbesondere dann, wenn die jeweils zu fertigenden Bewehrungen starke Unterschiede zueinander aufweisen.

Bei der anderen Vorgehensweise werden fabrikmäßig hergestellte Bewehrungsmatten verwendet, die nach Anlieferung vor Ort, das ist am Plattenfertigungsort, an die jeweiligen Erfordernisse angepaßt werden.

Zur Herstellung solcher, meist regelmäßig ausgebildeter Bewehrungsmatten (vgl. FR-A-12 15 087, LU-A-44 653), werden speziell ausgebildete Gitterschweißmaschinen verwendet, die kontinuierlich arbeiten sollen. Bei solchen Gitterschweißmaschinen ist es bekannt, die Außen-Abmessungen der im übrigen regelmäßig ausgebildeten Bewehrungsmatten einstellbar zu gestalten (CH-A-497 214), eine Berücksichtigung von Aussparungen, Schrägschnitten, Randabschnitten oder dgl. ist jedoch fabrikmäßig nicht möglich. Mittels einer anderen bekannten Gitterschweißmaschine zur fabrikmäßigen Herstellung von Bewehrungsmatten (CH-A-488 521) kann der Drahtstababstand in einer Abmessungsrichtung, nämlich der Abstand der Querstäbe, verändert werden. Abgesehen davon, daß eine Verstellbarkeit des Abstandes der Längsstäbe nicht möglich ist, ist auch eine Berücksichtigung von Ausnehmungen, Ausbrüchen oder Durchbrüchen nicht möglich. Darüber hinaus mag zwar die Verstellung des Abstandes der Querstäbe bei der bekannten Mattenfertigungsvorrichtung einfach sein, sie ist jedoch ziemlich aufwendig, zumindest so aufwendig, daß der Betreiber dieser Vorrichtung eine Mindestserie von beachtlichen Stückzahlen (in der Praxis nicht unter 100 Stück) fordert, bevor er sich bereiterklärt, die Einstellung seiner Vorrichtung entsprechend zu ändern.

In der Praxis sind jedoch bei der Fertigung von Betonplatten oder dgl. Betonfertigteilen bereits zwei identische Bewehrungsmatten extrem selten und rein zufällig.

Selbst dann, wenn die Bereitschaft des Betreibers der Mattenfertigungsvorrichtung vorausgesetzt wird, einzelne Bewehrungsmatten mittels der bekannten Mattenfertigungsvorrichtung zu fertigen, so muß eine solche Bewehrungsmatte zum einen hinsichtlich der Mängel gleichmäßigen Längsstababstandes einer Anpassung vor Ort, d.h. am Plattenfertigungsort, unterworfen werden und muß zum anderen einer Anpassung zur Berücksichtigung von Ausnehmungen, Ausbrüchen oder Durchbrüchen ebenfalls vor Ort, d.h. am Plattenfertigungsort unterworfen werden.

Dazu werden Teilbereiche aus den Matten herausgeschnitten, die Ausnehmungen, Ausbrüchen oder Durchbrüchen entsprechen. Andererseits ist es gegebenenfalls erforderlich, an einzelnen Stellen solcher Matten zusätzliche Bewehrungsstäbe anzubringen. Zwar kann hier eine hohe Anpassung an die Taktgeschwindigkeit der Fertigungs- vorrichtung für die Betonplatten erreicht werden, jedoch ist aufgrund des Verschnittes ein sehr hoher Abfallanteil vorhanden. D.h., daß die Eisenkosten, die einen sehr wesentlichen Faktor bei der Herstellung von Betonteilen darstellen, deutlich höher als unbedingt erforderlich sind.

Es ist daher Aufgabe der Erfindung, ein Verfahren sowie eine Vorrichtung zur Bewehrung von Betonplatten so weiterzubilden, daß sie auch bei hoher Taktgeschwindigkeit kostengünstig sind.

Die Aufgabe wird bei dem Verfahren durch die im Anspruch 1 angegebenen Merkmale gelöst.

Das Verfahren wird durch die Merkmale der Ansprüche 2 bis 7 weitergebildet.

Die Vorrichtung zur Durchführung des Verfahrens zeichnet sich durch die Merkmale der Ansprüche 8 bis 13 aus.

Die Erfindung geht dabei von der Erkenntnis aus, daß das Problem durch eine automatisierte Fertigung vor Ort von Bewehrungen erreicht werden kann. Insbesondere kann dadurch die Taktgeschwindigkeit bei der Fertigung der Bewehrung in einen Bereich gebracht werden, der der (schnellsten) Fertigungsgeschwindigkeit von Betonplatten für den für diese günstigsten Fall entspricht. Ferner kann insbesondere für den Fall, daß die Drahtstäbe von einem Drahtspulen-Lager abgezogen werden, der Verschnitt außerordentlich niedrig gestaltet werden. Bei Verwendung lediglich einer Auswahl an Drahtdurchmessern ist die Lagerhaltung außerdem sehr einfach, platzsparend und damit kostengünstig. Die Automatisierung bei der Fertigung der Bewehrung ermöglicht es auch, Arbeitskräfte zu verwenden, die keine hohe Qualifikation erfordern. Vorteilhaft wird nämlich automatisch angezeigt, an welchen Stellen ein Draht welchen Durchmessers und in welcher Länge in der Bewehrung angeordnet werden muß. Alles übrige kann vollständig automatisiert erfolgen, insbesondere die Verbindung der Drahtstäbe untereinander. Da die notwendige Verbindung der Drahtstäbe untereinander lediglich bis zum Einbringen und Aushärten des Betons in bestimmten Maßen erforderlich ist, kann es genügen, die unverrückbare Anordnung für Drahtstäbe untereinander lediglich auf Zeit auszulegen. Insbesondere kann eine elektromagnetische Hubeinrichtung vorgesehen werden, mit der auf elektromagnetische Weise die ausgelegte mattenartige Bewehrung aufgehoben und zur Fertigungsvorrichtung gebracht und dort so lange in Lage gehalten werden kann, bis der eingegossene Beton einen gewissen Härtungszustand erreicht hat. Von weiterem Vorteil ist, daß die gefertigte Bewehrung auf einer Palette abgelegt werden kann bzw. auf dieser Palette selbst gefertigt werden kann und mit dieser in ein Zwischenlager abgesetzt werden kann. Durch dieses Zwischenlager ist die Herstellung der Bewehrungen vergleichsweise unabhängig von der jeweiligen gerade erforderlichen Taktzeit der Fertigungsvorrichtung. Ferner kann ein solcher Speicher als Puffer zwischen mehreren Vorrichtungen von Fertigung von Bewehrungen und mehreren Fertigungsvorrichtungen der Betonplatten dienen.

Die Erfindung wird anhand des in der Zeichnung dargestellten Ausführungsbeispiels näher erläutert. Es zeigen:
- Fig. 1: schematisch ein Fließbild zur Erläuterung des erfindungsgemäßen Verfahrens,
- Fig. 2: schematisch den Aufbau einer Vorrichtung zur Durchführung des Verfahrens.

In einem Drahtlager sind Drähte unterschiedlicher Durchmesser, beim Ausführungsbeispiel 4 unterschiedliche Durchmesser, gelagert. In einem ersten Schritt wird aus dem Drahtlager nach Vorgabe Draht eines ausgewählten Durchmesser abgezogen und gerichtet. In einem zweiten Schritt wird der gerichtete Drahtstab auf Länge abgeschnitten. In einem dritten Schritt wird der auf Länge abgeschnittene Drahtstab in Lage in dem Raster nach der Vorgabe der berechneten Bewehrung angeordnet und in der Lage fixiert. Die in der Lage fixierte mattenartige und in soweit fertige Bewehrung wird in einem Puffer zwischengespeichert, in dem auch, wie dargestellt, gefertigte Bewehrungen von anderen Vorrichtungen zwischengespeichert werden können. Diese zwischengespeicherten mattenartigen Bewehrungen werden nach Bedarf von einer Fertigungsvorrichtung für Betonplatten abgerufen. Wie dargestellt, können mehrere solche Fertigungsvorrichtungen vorgesehen sein.

Eine solche Fertigungsvorrichtung kann beispielsweise den Aufbau gemäß der DE-PS 30 47 650 besitzen. Die Durchführung der verschiedenen Schritte wird von einer Steuerung gesteuert, wodurch ein im wesentlichen Ausmaß automatisierter Herstellungsbetrieb erreicht werden kann. Theoretisch ist es zwar möglich, den Herstellungsbetrieb solcher mattenartigen Bewehrungen vollständig zu automatisieren. Jedoch dürfte zumindest gegenwärtig in Hinblick auf die zu fertigende Anzahl von Bewehrungen, die untereinander gleich oder doch zumindest gleichartig sind, ein halbautomatischer Betrieb zweckmäßig sein, bei dem Arbeitskräften ohne hochqualifizierte Ausbildung das Abziehen, Ablängen und Positionieren überlassen wird, wobei entsprechende Hilfen automatisch gegeben werden. Etwa die Angabe des Durchmessers des abzuziehenden Drahtes, die Länge, mit der Abzulängen ist, sowie die Lage, in der der gerade abgelängte Drahtstab zu positionieren ist.

Die den jeweiligen statischen Erfordernissen in nahezu idealer Weise angepaßte mattenartige Bewehrung muß in ihrer Anordnung zumindest so lange unveränderbar bleiben, bis der Beton in der Fertigungsvorrichtung einen gewissen Aushärtungszustand erreicht hat.

Im einfachsten Fall werden die positionierten Drahtstäbe an den Kreuzungsstellen zumindest an ausgewählten Kreuzungsstellen fest miteinander verschweißt, etwa mittels Punktschweißen. Sind die Drahtstäbe in einem vorgegebenen Raster angeordnet, können Punktschweißgeräte in einem gleichen Raster angeordnet werden, und zum Punktschweißen lediglich nach Positionieren der Drahtstäbe abgesenkt und betätigt werden. Diese Vorgehensweise ist jedoch in Hinblick darauf relativ aufwendig und kostspielig, daß die feste Verbindung lediglich zwischen der Positionierung und dem erwähnten Aushärtegrad des Betons erforderlich ist.

So kann bereits eine Verklammerung oder eine sonstige mechanische Verbindung, die während relativ kurzer Zeit als stabil angesehen werden kann, ausreichend sein.

Eine einfache und sichere Lösung ist dann gegeben, wenn mittels einer elektromagnetischen Hubeinrichtung die gefertigte mattenartige Bewehrung ohne sonstige Maßnahmen aufgehoben und in der Fertigungsvorrichtung für die Betonplatten abgesenkt wird und in dieser (auf elektrmagnetische Weise) so lange in Lage gehalten wird, bis auf andere Weise sichergestellt ist, daß sich die Drahtstäbe gegenander nicht mehr verlagern können. Dies kann beispielsweise durch randseitiges Einklemmen der Drahtenden, durch gesonderte (verlorene) Stützen in der Palette für die Fertigung der Betonplatten oder auf andere Weise erreicht werden.

Da die Taktgeschwindigkeiten bei der Fertigung der Betonplatten in Hinblick auf die Größe der jeweiligen Betonplatte und in Hinblick auf die Kompliziertheit der Betonplatte unterschiedlich sind und da ferner auch bei der ervähnten halb- oder vollautomatischen Herstellung der mattenartigen Bewehrung die Taktgeschwindigkeit ebenfalls in Hinblick auf die Kompliziertheit des Bewehrungsbildes unterschiedlich sein kann, ist es sehr zweckmäßig, einen Zwischenspeicher vorzusehen, in dem gepuffert wird. Dabei können in einem solchen Zwischenspeicher auch mattenartige Bewehrungen von verschiedenen Fertigungsstraßen für solche Bewehrungen zwischengespeichert und auch auf verschiedene Fertigungsvorrichtungen verteilt werden.

In einem solchen Fall ist es zweckmäßig, die unverrückbare Anordnung der Drahtstäbe untereinander auf andere Weise sicherzustellen, bevor ein Überheben der mattenartigen Bewehrung in die Fertigungsvorrichtung für die Betonplatten in der erwähnten Weise erfolgt.

Dies wird im folgenden anhand Fig. 2 näher erläutert.

Fig. 2 zeigt eine herkömmliche Palette 1, auf der Stützen 2 in einem Rastermaß angeordnet sind, das dem Rastermaß der zu fertigenden mattenartigen Bewehrung entspricht. Vorzugsweise sind diese Stützen austauschbar ausgebildet, so daß sie an solchen Stellen entfernt werden können, an denen sie nicht erforderlich sind. Die Stützen 2 weisen zueinander senkrechte Schlitze 3 und 4 in der Oberseite auf, die Keil- oder V-förmig sind und in die die Drahtstäbe eingelegt werden. Dabei können, wie in Fig. 2 angedeutet, Drahtstäbe 5 eines ersten Durchmessers und Drahtstäbe 6 eines zweiten Durchmessers in der gleichen Bewehrung 15 verwendet werden. Diese Bewehrung 15 weist eine Ausnehmung 17 auf, in deren Bereich aufgrund der statischen Berechnung und der sonstigen Gegebenheiten der zu fertigenden Betonplatte keine Drahtstäbe vorzusehen sind. In den Schlitzen 3, 4 der Stützen 2 der Palette 1 werden die Drahtstäbe 5, 6 im wesentlichen unverrückbar gegeneinander aufgenommen, weshalb eine einfache Zwischenspeicherung möglich ist. Ein Verschweißen ist nicht erforderlich.

Die Positionierung der einzelnen Drahtstäbe wird mittels optischer Markierung vereinfacht. Dies ist in Fig. 2 ebenfalls schematisch dargestellt. Fig. 2 zeigt ein entsprechend dem Pfeil 16 höhenverstellbares Markierungs-Raster 7. An dem Kreuzungsstellen des Markierungs-Rasters 7 sind Kaltlichtquellen 8 vorgesehen, mittels denen bei Erregung ein Lichtstrahl 14 auf oder in den Bereich einer der Stützen 2 der Palette 1 abgegeben werden kann. Eine solche Kaltlichtquelle 8 ist gebildet durch Lichtleitfasern 9, die am anderen Ende von einer Lichtquelle 10 "erregt" werden können. Die Erregung der Lichtquelle 10 erfolgt über eine Steuerung 11, die aufgrund der den statischen Erfordernissen entsprechenden berechneten Bewehrung die entsprechende Lichtquelle 10 erregt, in deren Bereich ein Draht 5, 6 angeordnet werden muß (oder auch umgekehrt, nicht angeordnet werden darf). Die Steuerung kann dabei so erfolgen, daß in einem ersten Schritt Drahtstäbe 5 eines ersten Durchmessers, in einem zweiten Schritt Drahtstäbe 6 eines zweiten Durchmessers usw. verarbeitet werden. Ferner kann die Steuerung auch so sein, daß zeilen- und spaltenmäßig abgetastet wird. Die Steuerung 11 ist so ausgebildet, daß sie der Arbeitskraft anzeigt, an weicher Stelle Drahtstäbe welchen Durchmessers anzuordnen sind.

Das Markierungs-Raster 7 gemäß Fig. 2 ist ferner so ausgebildet, daß an den den Kreuzungsstellen entsprechende Markierungspunkten Hubmagnete 12 vorgesehen sind, die von einer Hubmagnetsteuerung 13 ansteuerbar sind. Nachdem die mattenartige Bewehrung 15 vollständig ausgelegt, das heißt alle Drahtstäbe 5, 6 positioniert sind, wird das Markierungs-Raster 7 mit Hilfe der Höhenverstellung 16 abgesenkt, und werden dann mit Hilfe der Steuerung 13 die Hubmagnete 12 erregt. Nach Erregung wird die mattenartige Bewehrung 15 vollständig abgehoben und kann an einen beliebigen Ort, insbesondere zur Fertigungsvorrichtung gefördert werden.

Es ergibt sich, daß eine Absenkung des Markierungs-Rasters 7 in Hinblick auf die optischen Markierungen nicht unbedingt erforderlich ist.

Ferner können unterschiedliche Markierungs-Raster für die optischen Markierungen und für die Hubeinrichtung vorgesehen sein. Bei der Anordnung, die anhand Fig. 1 erläutert worden ist, ist ein Markierungs-Raster für optische Markierungen, das nicht höhenverstellbar sein muß, vorgesehen und werden die Drahtstäbe 5, 6 durch Anordnung in den Schlitzen 3, 4 der Stützen 2 der Palette 1 in ihrer Lage fixiert. Die Palette 1 wird nach Fertigstellung der mattenartigen Bewehrung 15 in ein Zwischenlager verbracht. Nach Abruf aus dem Zwischenlager wird erst vor Ort zum Einbringen in die Fertigungsvorrichtung der Betonplatten ein entsprechendes Markierungs-Raster für die Hubeinrichtung betätigt, wobei dieses Markierungs-Raster höhenverstellbar sein muß.

Es sei noch erwähnt, daß im Einzelfall die Palette 1 nicht nur für das Positionieren der Drahtstäbe 5, 6 zur Bildung der mattenartigen Bewehrung 15 verwendet werden kann, sondern bei geeigneter Ausbildung auch für die Fertigungsvorrichtung verwendet werden kann. In einem solchen Fall ist es zweckmäßig, die Stützen 2 austauschbar auszubilden, und diese ferner als verlorenes Element auszubilden, da es nach Aushärtung der Betonplatte in dieser verbleibt.

In Hinblick auf die Steuerung 11 der optischen Markierung sei noch erwähnt, daß sie beispielsweise rechnergestützt angesteuert werden kann, daß sie beispielsweise auch über teilweise lichtdurchlässige Folien (negativ oder positiv) angesteuert werden kann. In Hinblick auf die Steuerung der Hubeinrichtung ist zu bemerken, daß im Einzelfall nicht notwendigerweise alle Hubmagnete 12 in dem jeweiligen Markierungs-Raster 7 angesteuert werden müssen, sondern lediglich solche, die aufgrund mathematischer Berechnung ausreichen, die mattenartige Bewehrung 15 so aufzuheben, daß die Drahtstäbe 5, 6 unverrückbar verbleiben.

Selbstverständlich sind noch andere Ausführungsformen möglich, um auf erfindungsgemäße weise in vergleichsweise kurzem Arbeitstakt ein festes und komplettes Bewehrungsgebilde herstellen zu können.

Durch das erfindungsgemäße Verfahren ist ein erheblicher Rationalisierungseffekt in Betonwerken erreichbar. Ferner ist eine erhebliche Stahleinsparung möglich, da Abfälle nahezu vollständig vermieden werden können.

## Patentansprüche

1. Verfahren zum Bewehren von Betonplatten oder dergleichen Betonfertigteilen am Plattenfertigungsort,
- bei dem eine den der jeweiligen Betonplatte zugeordneten statischen Erfordernissen entsprechende individuelle Bewehrung, unter Berücksichtigung von Ausnehmungen (17), Ausbrüchen oder Durchbrüchen, berechnet wird,
- bei dem eine tatsächliche Bewehrung aufgrund der berechneten Bewehrung gefertigt wird, wobei Drahtstäbe (5,6) jeweils geeigneten Durchmessers und jeweils geeigneter Längen sich kreuzend an markierten Stellen entsprechend der berechneten Bewehrung angeordnet werden und die Drahtstäbe (5,6) zumindest an einigen Kreuzungsstellen zur Bildung einer mattenartigen tatsächlichen Bewehrung (15) zumindest bis zum Einsetzen in den Beton gegeneinander unverrückbar angeordnet werden, und
- bei dem die mattenartige Bewehrung (15) einer Fertigungsvorrichtung für die Betonplatten oder dgl. Betonfertigteile zugeführt wird,
dadurch **gekennzeichnet**,
daß die Lage der einzelnen Drahtstäbe (5,6) von einer Steuereinrichtung (11,13) in Abhängigkeit von der berechneten Bewehrung auf einer Unterlage wie einer Palette (1), auf der die mattenartige Bewehrung (15) gefertigt wird, mit Hilfe optischer Markierungen, wie durch Lichtstrahlen (14), angezeigt wird.

2. Verfahren nach Anspruch 1,
dadurch **gekennzeichnet**,
daß zur Bildung der Drahtstäbe (5,6) Drähte von einem Drahtspulenlager abgezogen, gerichtet und abgelängt werden, wobei diese Arbeitsschritte am Fertigungsort der mattenartigen Bewehrung (15) erfolgen.

3. Verfahren nach Anspruch 1 oder 2,
dadurch **gekennzeichnet**,
daß die Lage der einzelnen Drahtstäbe (5,6) bzw. deren Kreuzungsstellen in Abhängigkeit von der jeweils berechneten Bewehrung in einem festen Raster an einzelnen Rasterpunkten angezeigt wird.

4. Verfahren nach einem der Ansprüche 1 bis 3,
dadurch **gekennzeichnet**,
daß die Drahtstäbe (5,6) zumindest an einzelnen deren Kreuzungsstellen elektromagnetisch so lange fest miteinander verbunden werden, bis die mattenartige Bewehrung (15) unverrückbar im Beton der zu fertigenden Betonplatte aufgenommen ist.

5. Verfahren nach einem der Ansprüche 1 bis 4,
dadurch **gekennzeichnet**,
daß durch die Markierungen Elektromagnete (12) angesteuert werden, durch die die Drahtstäbe (5,6) zueinander unverrückbar fixiert werden.

6. Verfahren nach einem der Ansprüche 1 bis 5,
dadurch **gekennzeichnet**,
daß die mattenartige Bewehrung (15) vor der Zufuhr zur Fertigungseinrichtung für Betonplatten oder dergleichen Betonfertigteile vorzugsweise auf Paletten (1) aufgelegt zwischengespeichert und nach Bedarf abgerufen wird.

7. Verfahren nach Anspruch 6,
dadurch **gekennzeichnet**,
daß die mattenartige Bewehrung (15) zur gegenseitigen unverrückbaren Anordnung der Drahtstäbe (5,6) auf der Palette (1) insbesondere an Kreuzungsstellen mechanisch fixiert wird.

8. Vorrichtung zur Durchführung des Verfahrens nach einem der Ansprüche 1 bis 7, mit einer Unterlage wie einer Palette (1), auf der die mattenartige Bewehrung (15) gefertigt wird,
**gekennzeichnet** durch
ein Markierungs-Raster (7) für die optische oder lichtoptische Anzeige der Lage der einzelnen Drahtstäbe (5,6) auf der Unterlage und
eine Steuereinrichtung (11,13) mittels der das Markierungs-Raster (7) in Abhängigkeit von der berechneten Bewehrung derart ansteuerbar ist, daß die Lage der einzelnen Drahtstäbe (5,6) bzw. deren Kreuzungspunkte in Abhängigkeit von der berechneten Bewehrung markiert sind.

9. Vorrichtung nach Anspruch 8,
dadurch **gekennzeichnet**,
daß das Markierungs-Raster (7) höhenverstellbar ist.

10. Vorrichtung nach einem der Ansprüche 8 oder 9,
dadurch **gekennzeichnet**,
daß das Markierungs-Raster (7) gesteuert Lichtstrahlen (14) an Markierungspunkte abgibt, vorzugsweise mittels einer Kaltlichtquelle (8), wie mittels Lichtleitfasern (9) oder dergleichen.

11. Vorrichtung nach einem der Ansprüche 8 bis 10,
dadurch **gekennzeichnet**,
daß die Unterlage eine transportable und in einem Zwischenlager speicherbare Palette (1) ist, die vorzugsweise an den Kreuzungsstellen der Drahtstäbe (5,6) Stützen (2) trägt, an denen die Drahtstäbe (5,6) fixierbar sind.

12. Vorrichtung nach Anspruch 11,
dadurch **gekennzeichnet**,
daß die Stützen (2) keilartige, sich kreuzende Schlitze (3,4) aufweisen, in die Drahtstäbe (5,6) einlegbar sind.

13. Vorrichtung nach Anspruch 11 oder 12,
dadurch **gekennzeichnet**,
daß die Stützen (2) entfernbar ausgebildet sind.

## Claims

1. A method of reinforcing concrete panels or like prefabricated concrete units at the place of manufacture,
- in which an individual reinforcement is designed according to the statical requirements of the respective concrete panel, taking into consideration recesses (17), break-outs or break-throughs,
- in which an actual reinforcement is manufactured on the basis of the designed reinforcement by arranging wire rods (5, 6), each of appropriate diameter and length, to cross at marked positions according to the designed reinforcement and arranging the wire rods (5, 6) to be mutually immovable at at least some intersections so that they form a lattice-like actual reinforcement (15) at least until they are introduced into the concrete,
- and in which the lattice-like reinforcement (15) is supplied to a device for manufacturing the concrete panels or like prefabricated concrete units,
characterised in that
by means a control device (11, 13) the position of the individual wire rods (5, 6) is indicated according to the designed reinforcement on a substrate, such as a pallet (1), on which the lattice-like reinforcement (15) is made, by optical indications such as rays of light (14).

2. A method according to claim 1, characterised in that to form the wire rods (5, 6) wires are pulled from a wire store, straightened and cut to length, and that these steps are carried out at the place of manufacture of the lattice-like reinforcement (15).

3. A method according to claim 1 or claim 2, characterised in that the position of the individual wire rods (5, 6) or of their intersections is indicated in a fixed grid at individual grid points according to the respective designed reinforcement.

4. A method according to any one of claims 1 to 3, characterised in that the wire rods (5, 6) are connected to one another electromagnetically at at least some of the intersections until the lattice-like reinforcement (15) is accommodated immovably in the concrete of the concrete panel to be made.

5. A method according to any one of claims 1 to 4, characterised in that by means of the indications electromagnets (12) are controlled by means of which the wire rods (5, 6) are fixed so that they are mutually immovable.

6. A method according to any one of claims 1 to 5, characterised in that the lattice-like reinforcement (15) is stored temporarily, preferably placed on pallets (1), and called on demand before being supplied to the device for manufacturing concrete panels or like prefabricated concrete units.

7. A method according to claim 6, characterised in that the lattice-like reinforcement (15) is fixed on the pallet (1) mechanically, in particular at intersections, to prevent the arrangement of wire rods (5, 6) from moving.

8. An apparatus for carrying out the method according to any one of claims 1 to 7, having a substrate such as a pallet (1) on which the lattice-like reinforcement (15) is made, characterised by an indicating grid (7) for the optical or light optical indication of the position of the individual wire rods (5, 6) on the substrate and a control device (11, 13) by means of which the indicating grid (7) can be controlled according to the designed reinforcement so that the position of the individual wire rods (5, 6) or their intersection points are indicated according to the designed reinforcement.

9. An apparatus according to claim 8, characterised in that the indicating grid (7) is height-adjustable.

10. An apparatus according to claim 8 or claim 9, characterised in that the indicating grid (7) emits controlled rays of light (14) on to the indicating points, preferably by means of a cold light source (8), such as optical fibres (9) or the like.

11. An apparatus according to any one of claims 8 to 10, characterised in that the substrate is a transportable pallet (1) that can be stored in an intermediate store and preferably carries supports (2) at the intersections of the wire rods (5, 6) to which the wire rods (5, 6) can be fixed.

12. An apparatus according to claim 11, characterised in that the supports (2) have wedge-shaped intersecting slits (3, 4) into which the wire rods (5, 6) can be inserted.

13. An apparatus according to claim 11 or claim 12, characterised in that the supports (2) are removable.

## Revendications

1. Procédé pour armer des plaques de béton ou des éléments similaires préfabriqués en béton, sur le lieu de fabrication des plaques,
- dans lequel une armature individuelle, correspondant aux conditions statiques requises pour la plaque de béton concernée, est calculée en tenant compte des parties évidées (17), des encoches ou des ouvertures,
- dans lequel une armature réelle est fabriquée sur la base de l'armature calculée, des barres (5, 6) de fil d'acier, chaque fois de diamètre approprié et de longueur appropriée, sont disposées en se croisant à des endroits marqués correspondant à l'armature calculée, et les barres (5, 6) sont disposées, tout au moins en quelques points de croisement, pour former une armature réelle (15) en forme de nappe, de manière à ne pas pouvoir se déplacer les unes par rapport aux autres, tout au moins jusqu'à leur mise en place dans le béton, et
- dans lequel l'armature (15) en forme de nappe est introduite dans un dispositif de fabrication pour les plaques de béton ou autres éléments préfabriqués en béton,
**caractérisé** en ce que la position individuelle des barres (5, 6) est indiquée par un dispositif de commande (11, 13) en fonction de l'armature calculée, sur un support tel qu'une palette (1) sur lequel l'armature (15) en forme de nappe est fabriquée, à l'aide de marquages optiques, notamment au moyen de faisceaux lumineux (14).

2. Procédé selon la revendication 1, caractérisé en ce que, pour constituer les barres (5, 6) de fil d'acier, des fils sont extraits d'un magasin à bobines de fil, puis dressés et coupés à longueur, ces opérations ayant lieu à l'endroit de fabrication de l'armature (15) en forme de nappe.

3. Procédé selon la revendication 1 ou 2, caractérisé en ce que la position individuelle des barres (5, 6) et/ou celle de leurs points de croisement sont indiquées en fonction de l'armature calculée correspondante, sur des points de treillis individuels dans un treillis fixe.

4. Procédé selon une des revendications 1 à 3, caractérisé en ce que les barres (5, 6) sont reliées ensemble de manière fixe, tout au moins en certains de leurs points de croisement, par voie électromagnétique, jusqu'à ce que l'armature (15) en forme de nappe soit prise dans le béton de la plaque de béton à fabriquer, de telle manière qu'elle ne puisse pas se déplacer.

5. Procédé selon une des revendications 1 à 4, caractérisé en ce que des électro-aimants (12) sont commandés par les marquages, les barres (5, 6) étant fixées par ces électroaimants de manière à ne pas pouvoir se déplacer les unes par rapport aux autres.

6. Procédé selon une des revendications 1 à 5, caractérisé en ce que l'armature (15) en forme de nappe, avant son introduction dans le dispositif de fabrication de plaques de béton ou autres éléments préfabriqués en béton, fait l'objet d'un stockage intermédiaire, de préférence posée sur des palettes (1),et est appelée selon les besoins.

7. Procédé selon la revendication 6, caractérisé en ce que l'armature (15) en forme de nappe est fixée mécaniquement sur la palette (1), en particulier aux points de croisement, pour maintenir la disposition des barres (5, 6) les empêchant de se déplacer mutuellement.

8. Dispositif de mise en oeuvre du procédé selon une des revendications 1 à 7, avec un support tel qu'une palette (1) sur lequel est assemblée l'armature (15) en forme de nappe, **caractérisé** par un treillis de marquage (7) pour l'indication optique ou lumineuse de la position individuelle des barres (5, 6) sur le support, et par un dispositif de commande (11, 13) au moyen duquel le treillis de marquage (7) peut être commandé en fonction de l'armature calculée, de telle manière que la position individuelle des barres (5, 6) et/ou de leurs points de croisement soit marquée en fonction de l'armature calculée.

9. Dispositif selon la revendication 8, caractérisé en ce que le treillis de marquage (7) est réglable en hauteur.

10. Dispositif selon une des revendications 8 ou 9, caractérisé en ce que le treillis de marquage (7) émet des faisceaux de lumière (14) commandés, sur les points à marquer, de préférence au moyen d'une source de lumière froide (8), ainsi qu'au moyen de fibres optiques (9) guides de lumière, ou autres.

11. Dispositif selon une des revendications 8 à 10, caractérisé en ce que le support est une palette (1) transportable et pouvant être stockée dans un stockage intermédiaire, qui porte des pièces d'appui (2), de préférence aux points de croisement des barres (5, 6), les barres (5, 6) pouvant être fixées à ces pièces d'appui (2).

12. Dispositif selon la revendication 11, caractérisé en ce que les pièces d'appui (2) présentent des fentes (3, 4) en forme de coins se croisant entre elles, dans lesquelles les barres (5, 6) peuvent être insérées.

13. Dispositif selon la revendication 11 ou 12, caractérisé en ce que les pièces d'appui (2) sont amovibles.
